# EUROPÄISCHE PATENTSCHRIFT

(11) **EP 3 523 493 B1**
(45) Veröffentlichungstag und Bekanntmachung des Hinweises auf die Patenterteilung: **16.12.2020**
(21) Anmeldenummer: 17778290.1
(22) Anmeldetag: 04.10.2017
(51) Int. Cl.: E05F 5/00, E05D 13/00, E05D 15/06, E05F 1/16

(54) **BESCHLAG FÜR EINE SCHIEBETÜR ODER EINE FALTSCHIEBETÜR**
FITTING FOR A SLIDING OR SLIDING AND FOLDING DOOR
FERRURE POUR UNE PORTE COULISSANTE OU PORTE COULLISSANTE ET PLIANTE

(30) Priorität: 05.10.2016 DE 102016118880
(43) Veröffentlichungstag der Anmeldung: 14.08.2019
(73) Patentinhaber: Hettich-Heinze GmbH & Co. KG, 32139 Spenge (DE)
(72) Erfinder: FLASPÖHLER, Dirk, 49124 Georgsmarienhütte (DE); MONTECCHIO, Andreas, 32105 Bad Salzuflen (DE)
(74) Vertreter: Dantz, Jan Henning
(86) Internationale Anmeldenummer: PCT/EP2017/075192
(87) Internationale Veröffentlichungsnummer: WO 2018/065457

(56) Entgegenhaltungen:
- EP-A1- 0 504 595
- EP-A2- 2 128 366
- EP-A2- 2 781 679
- DE-A1- 19 741 156
- DE-A1-102008 012 017
- DE-U1-202013 007 992

## Beschreibung

Die vorliegende Erfindung betrifft einen Beschlag für eine Schiebetür oder eine Faltschiebetür, nach dem Oberbegriff des Anspruches 1.

Die EP 2 128 366 A2 offenbart einen Anschlag für ein Möbel, der an einer Schiene fixiert ist, an der mindestens ein Laufwagen verfahrbar ist. Um einen solchen Laufwagen in einer Endposition zu halten oder einen Verfahrweg zu begrenzen, ist der Anschlag mit einem Vorsprung in eine Aussparung der Schiene eingesteckt und dort fixiert. Dadurch kann die Montage des Anschlages auf einfache Weise erfolgen, allerdings besteht das Problem, dass durch die Aussparung die Schiene geschwächt wird. Beim Auftreffen eines Laufwagens auf den Anschlag werden die Kräfte von dem Anschlag auf die Schiene abgeführt, wobei es zu Problemen kommen kann, wenn die Schiene durch eine große Aussparung geschwächt ist.

In der EP 504 595 A1 ist eine Führungsschiene für eine Duschkabine offenbart, an der an einer Aussparung ein Anschlag montiert ist, der mit einem Vorsprung in die Aussparung eingreift.

Es ist daher Aufgabe der vorliegenden Erfindung, einen Beschlag für eine Schiebetür oder eine Faltschiebetür zu schaffen, bei dem die Führungsschiene im Bereich des Anschlages verstärkt wird.

Diese Aufgabe wird mit einem Beschlag mit den Merkmalen des Anspruches 1 gelöst.

Erfindungsgemäß umfasst der Beschlag eine Führungsschiene, an der mindestens eine Aussparung vorgesehen ist, an der ein Anschlag für ein Laufteil fixiert ist, wobei der Anschlag an einer Abdeckung fixiert ist, die zumindest teilweise in die Aussparung eingreift. Dadurch kann die Abdeckung an der Aussparung formschlüssig abgestützt sein und somit Kräfte, die von dem Anschlag in die Führungsschiene abgeführt werden, zusätzlich auch über die Abdeckung einleiten. Dadurch verringert sich die Materialbelastung an der Kontaktstelle zwischen dem Anschlag und der Führungsschiene, so dass eine stabile Abstützung des Anschlages an der Führungsschiene erhalten wird.

Gemäß der Erfindung überdeckt die Abdeckung die Öffnung der Aussparung vollständig. Dadurch wird auch verhindert, dass durch die Aussparung Verschmutzungen hinter die Führungsschiene gelangen können.

Die Abdeckung weist erfindungsgemäß einen Vorsprung auf, der im Wesentlichen formschlüssig die Aussparung ausfüllt. Dann kann eine Einleitung von Kräften von dem Anschlag auf die Abdeckung erfolgen, die innerhalb der Aussparung, also an den Innenwänden der Aussparung, abgestützt ist, um den ausgesparten Bereich an der Führungsschiene zu verstärken.

Erfindungsgemäß weist die Abdeckung einen Rand auf, der auf der Führungsschiene um die Aussparung aufliegt. Der Rand kann beispielsweise auf der zum Möbelkorpus gewandten Seite der Führungsschiene aufliegen, während der Vorsprung der Abdeckung zu einer Vorderseite des Möbels hin hervorragt.

Die Aussparung kann als Langloch ausgebildet sein. Bei einem solchen Langloch kann die Länge mindestens viermal so lang sein wie dessen Breite. Ein solches Langloch kann beispielsweise für einen Mitnehmer eines Selbsteinzuges ausgespart werden, damit dieser einen Laufwagen vor Erreichen einer Endposition abbremsen und in der Endposition halten kann, indem ein am Laufwagen angeordneter, als Eingriffsmittel dienender Aktivator in Eingriff mit dem Mitnehmer des Selbsteinzuges gelangt. Somit ist die Länge der Aussparung in Längserstreckung größer als die Führungsbahn des Mitnehmers. Wird ein solcher Selbsteinzug nicht montiert, kann es sinnvoll sein, vorsorglich eine Aussparung für einen solchen Mitnehmer in die Führungsschiene einzubringen, um die Teilevielfalt zu reduzieren. Dann wird über die Abdeckung eine vergleichsweise große Aussparung in Form des Langloches abgedeckt, um die Führungsschiene in dem ausgesparten Bereich zu stabilisieren. Hierfür kann die Abdeckung an einer Seite des Langloches auf einer Seite der Führungsschiene mit einem Steg aufliegen, beispielsweise an einer Vorderseite der Führungsschiene, und auf der gegenüberliegenden Seite des Langloches auf der gegenüberliegenden Seite der Führungsschiene aufliegen, beispielsweise an einer Rückseite der Führungsschiene.

Die Führungsschiene besteht vorzugsweise aus einem gebogenen Stahlblech, das eine Dicke kleiner 1,2 mm, vorzugsweise kleiner als 1 mm, aufweist. Die Dicke des Stahlbleches kann beispielsweise in einem Bereich zwischen 0,6 mm bis 1 mm, vorzugsweise 0,7 mm bis 0,9 mm, liegen.

Für eine stabile Fixierung des Anschlages ist dieser erfindungsgemäß so festgelegt, dass die Führungsschiene zwischen dem Anschlag und der Abdeckung klemmend fixiert ist. Die Abdeckung kann dabei integral ausgebildete Befestigungsmittel, beispielsweise eine Gewindehülse oder eine Aufnahme für eine Mutter zur Fixierung des Anschlages, aufweisen. Vorzugsweise ist der Anschlag mit der Abdeckung verschraubt, um hohe Klemmkräfte aufzubringen. Alternativ können auch Rastmechanismen oder andere Verbindungsmittel zwischen Abdeckung und Anschlag vorgesehen werden.

Ferner ist es optional möglich, die Abdeckung als Teil eines Gehäuses eines Selbsteinzuges auszubilden, das einen bewegbaren Mitnehmer aufweist, der durch die Aussparung zugänglich ist.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht eines Möbels mit einem nicht erfindungsgemäßen Beschlag in der montierten Position;
- Figuren 2 und 3: zwei perspektivische Explosionsdarstellungen des Beschlages der Figur 1 in einem ersten Ausführungsbeispiel bei der Montage;
- Figuren 4 bis 6B: mehrere Ansichten eines Ausführungsbeispiels eines erfindungsgemäßen Beschlages;
- Figuren 7 bis 9B: mehrere Ansichten eines zweiten Ausführungsbeispiels eines erfindungsgemäßen Beschlages;
- Figuren 10 bis 12B: mehrere Ansichten eines dritten Ausführungsbeispiels eines erfindungsgemäßen Beschlages;
- Figuren 13 bis 15B: mehrere Ansichten eines vierten Ausführungsbeispiels eines erfindungsgemäßen Beschlages, und
- Figuren 16 bis 19: mehrere Ansichten eines nicht erfindungsgemäßen Beschlages.

Ein Schrankmöbel 1 umfasst einen Möbelkorpus mit einer Seitenwand 2 und einem Oberboden 3, an dem eine Führungsschiene 4 fixiert ist, die mit einem oberen Steg 40 auf dem Oberboden 3 aufliegt. An der Führungsschiene 4 sind zwei übereinander angeordnete Laufbahnen 5 für Laufteile vorgesehen, die an Schiebetüren oder Faltschiebetüren fixiert sind.

Zwischen den beiden Laufbahnen 5 ist eine Aussparung 6 in der Führungsschiene 4 vorgesehen, die die Form eines Langloches besitzt und mit deren Hilfe ein bewegbarer Mitnehmer 7 zugänglich ist. Der bewegbare Mitnehmer 7 kann in Eingriff mit einem Aktivator an einem Laufteil gelangen, um das Laufteil bei einer Schließbewegung abzubremsen und in eine Endposition zu verfahren. Die Endposition wird dabei durch einen Anschlag 10 definiert, der an der Führungsschiene 4 fixiert ist.

In Figur 2 ist bei einem nicht erfindungsgemäßen Beschlag die Führungsschiene 4 vor der Montage an dem Möbelkorpus dargestellt. An der Aussparung 6 in Form eines Langloches wird ein Gehäuse 8 eines Selbsteinzuges montiert, das eine Führungsbahn für den bewegbaren Mitnehmer 7 aufweist. Der Mitnehmer 7 ist dabei mit mindestens einer Feder und einem Dämpfer gekoppelt, um ein Laufteil bei der Schließbewegung abzubremsen und in eine Endposition zu ziehen. Der Mitnehmer 7 ist im Bereich des Langloches verfahrbar, und an dem Gehäuse 8 ist eine längliche Öffnung 9 im Wesentlichen fluchtend zu der Aussparung 6 angeordnet, wobei die Öffnung 9 der Führungsbahn für den Mitnehmer 7 entspricht.

Um den Anschlag 10 zu fixieren, ist in dem Anschlag 10 eine Durchgangsöffnung 11 ausgebildet, durch die eine Schraube 12 durchgeführt ist. Die Schraube 12 greift dabei in eine Gewindehülse 14 ein, die an dem Gehäuse 8 angeordnet ist. Dadurch kann der Anschlag 10 in dem Gehäuse 8 verschraubt werden.

Das Gehäuse 8 liegt dabei mit einem Rand 15 an der Rückseite der Führungsschiene 4 an, wobei an einer Seite in Verlängerung des Randes 15 ein Steg 16 vorgesehen ist, der die Aussparung 6 formschlüssig hintergreifen kann und an einer Vorderseite der Führungsschiene 4 zur Auflage kommt, wie dies in Figur 3 dargestellt ist. Durch Verschrauben des Anschlages 10 an dem Gehäuse 8 wird die Führungsschiene 4 klemmend zwischen dem Anschlag 10 und dem Gehäuse 8 festgelegt, wobei das Gehäuse 8 über den Steg 16 an einer Vorderseite der Führungsschiene 4 abgestützt ist. Dadurch wird die Führungsschiene 4 durch das Gehäuse 8 im Bereich der Aussparung 6 verstärkt, gerade wenn das Laufteil auf eine Kontaktfläche 13 an dem Anschlag 10 auftrifft, und dadurch Kräfte von dem Anschlag 10 auf die Führungsschiene 4 übertragen werden sollen.

Dazu wird eine Schraube 12 durch eine Durchgangsöffnung 11 hindurchgeführt und in einer am Gehäuse 8 angeordneten Gewindehülse 14 eingeschraubt. Alternativ kann das Muttergewinde direkt an dem Gehäuse 8 angeformt sein oder kann durch eine selbstschneidende Schraube in dem Gehäuse 8 eingeformt werden. In diesen Fällen kann die Gewindehülse 14 entfallen.

Die Führungsschiene 4 besteht vorzugsweise aus einem gebogenen Stahlblech, beispielsweise mit einer Dicke zwischen 0,7 mm und 0,9 mm, und wird in großen Stückzahlen hergestellt, so dass optional ein Selbsteinzug montiert werden kann, wie dies in einem ersten Ausführungsbeispiel in den Figuren 1 bis 3 gezeigt ist. Falls ein Möbel ohne einen solchen Selbsteinzug montiert werden soll, schwächt die Aussparung 6 die Stabilität der Führungsschiene 4. Um Festigkeitsprobleme zu vermeiden, wenn eine Kraft auf einen Anschlag wirkt, ist gemäß Figur 4 in einem zweiten Ausführungsbeispiel eine Abdeckung 20 vorgesehen, die in die Aussparung 6 an der Führungsschiene 4 eingefügt werden kann. Die Abdeckung 20 weist dabei einen Vorsprung auf, der im Wesentlichen formschlüssig in die Aussparung 6 eingreift. An einer Schmalseite der Abdeckung 20 ist ein Steg 22 vorgesehen, der gegenüber der Grundfläche der Abdeckung 20 seitlich sowie in dazu senkrechter Richtung hervorsteht, wobei mit Grundfläche diejenige Fläche zu verstehen ist, die auf der Rückseite der Führungsschiene 4 aufliegt. Dieser Steg 22 kann die Aussparung 6 formschlüssig hintergreifen und auf einer Vorderseite der Führungsschiene 4 zur Auflage kommen, also der Seite, die einer Schiebetür zugewandt ist. Die Abdeckung 20 weist ferner einen Rand 21 auf, der den Vorsprung U-förmig umgibt und auf einer Rückseite der Führungsschiene 4 aufliegt, also die Seite, die dem Möbelkorpus zugewandt ist. In der Abdeckung 20 ist ferner eine Öffnung 23 für eine Zylinderschraube 26 vorgesehen und eine Aufnahme für eine Mutter 25 ausgebildet.

Falls die Führungsschiene 4 ohne Selbsteinzug montiert werden soll, wird daher die Abdeckung 20 in die Aussparung 6 eingefügt und ein Anschlag 17 an der Abdeckung 20 montiert. Der Anschlag 17 weist hierfür eine Öffnung 18 auf, die zur Aufnahme des Kopfes der Zylinderschraube 26 dient, wie dies aus den Figuren 5, 6A und 6B ersichtlich ist. Der Anschlag 17 weist ferner zwei Arme 19 auf, die zum Verrasten eines Vorsprunges an einem Laufteil dienen. Die Zylinderschraube 26 durchgreift den Anschlag 17 sowie die Abdeckung 20, in der in einer Aufnahme die Mutter 25 im Wesentlichen formschlüssig gehalten ist, so dass ein einfaches Eindrehen der Zylinderschraube 26 in die Mutter 25 möglich ist, um die Führungsschiene 4 zwischen dem Anschlag 17 und der Abdeckung 20 klemmend zu fixieren. Durch diese Fixierung und das Ausfüllen der Aussparung 6 durch die Abdeckung 20 wird die Führungsschiene 4 verstärkt, so dass auch die auftretenden Anschlagkräfte in die Führungsschiene 4 abgeführt werden können.

In den Figuren 7 bis 9B ist ein weiteres Ausführungsbeispiel einer Abdeckung 20 gezeigt, die an einer Aussparung 6 der Führungsschiene 4 montiert wird. Wie bei dem vorangegangenen Ausführungsbeispiel ist eine Zylinderschraube 26 vorgesehen, die in den Anschlag 17 eingefügt wird, um die Führungsschiene 4 klemmend wischen der Abdeckung 20 und dem Anschlag 17 zu fixieren. Allerdings ist in der Abdeckung 20 an einem Befestigungsabschnitt 24 keine Mutter 25 vorgesehen, wie bei dem vorangegangen Ausführungsbeispiel, sondern in der Abdeckung 20 ist ein Gewinde eingeformt oder eine Gewindehülse eingefügt. Dadurch kann die Zylinderschraube 26 unmittelbar in das Gewinde an der Abdeckung 20 eingedreht werden. Im Übrigen entspricht die Form der Abdeckung und des Anschlages 17 dem vorangegangenen Ausführungsbeispiel.

In den Figuren 10 bis 12B ist ein modifizierter Beschlag gezeigt, bei dem eine Abdeckung 20' an einer Aussparung 6 einer Führungsschiene 4 montiert wird. Die Abdeckung 20' entspricht im Wesentlichen der Abdeckung 20 und weist einen Steg 22 auf, der an einer Vorderseite die Aussparung 6 hintergreift und auf der Führungsschiene 4 zur Auflage kommt. Dabei liegt ein U-förmiger Rand 21 auf einer Rückseite der Führungsschiene 4 auf. An einer zu dem Steg 22 gegenüberliegenden Seite weist die Abdeckung 20' eine Rastaufnahme 27 auf, die zur Fixierung eines Anschlages 17' dient. Der Anschlag 17' weist zwei Arme 19 zum Verrasten eines Vorsprunges eines Laufteils auf. Winklig zu den Armen 19, vorzugsweise rechtwinklig, sind zwei federnde, mit Hinterschnittvorsprüngen ausgebildete Raststege 28 vorgesehen, die zur Montage des Anschlages 17' in die Rastaufnahme 29 der Abdeckung 20' eingesteckt werden, wie dies in Figur 12B gezeigt ist. Bei der Montage hintergreifen die Hinterschnittvorsprünge die Rückseite der Abdeckung 20', womit durch das Verrasten des Anschlages 17' an der Abdeckung 20' die Führungsschiene 4 im Wesentlichen kraftschlüssig festgelegt werden kann.

In den Figuren 13 bis 15B ist ein weiteres Ausführungsbeispiel eines Beschlages gezeigt, bei dem eine Abdeckung 20 an einer Aussparung 6 der Führungsschiene 4 montiert wird. Der Anschlag 17 wird über eine Schraube 29 fixiert, die ein selbstschneidendes Gewinde aufweist. Die Schraube 29 wird in eine Öffnung 18' an dem Anschlag 17 eingedreht, die einen geringeren Durchmesser aufweist als der Außendurchmesser der Schraube 29. Ferner ist in der Abdeckung 20 eine Öffnung 36 vorgesehen, die ebenfalls einen kleineren Durchmesser aufweist als das Gewinde der Schraube 29, so dass die Gewindegänge der Schraube 29 sich in das Material der Abdeckung 20 eindrehen. In den Figuren 15A und 15B ist eine montierte Position gezeigt, bei der die Führungsschiene 4 zwischen dem Anschlag 17 und der Abdeckung 20 klemmend gehalten ist.

In den Figuren 16 bis 19 ist ein weiteres, nicht erfindungsgemäßes Ausführungsbeispiel einer Abdeckung 20 gezeigt, die an der Aussparung 6 der Führungsschiene 4 montiert wird. Die Abdeckung 20 ist integral mit dem Anschlag 30 ausgebildet und kann von einer Vorderseite auf die Aussparung 6 aufgesteckt werden. An der Abdeckung 20 sind an der Rückseite zwei Stege 35 vorgesehen, die in die Aussparung 6 eingreifen und für eine Abstützung der Abdeckung 20 an den Innenwänden der Aussparung 6 sorgen, indem sie auf den Längsinnenseiten der Aussparung 6 aufliegen. Zur Fixierung des Anschlages 30 wird eine Zylinderschraube 26 in eine Öffnung 31 des Anschlages 30 eingefügt, die den Anschlag 30 und die Aussparung 6 durchgreift und auf der Rückseite der Führungsschiene 4 eine Öffnung 33 einer Platte 32 durchgreift und mit einer Sicherungsmutter 34 verschraubt ist. Durch Anziehen der Zylinderschraube 26 und der Sicherungsmutter 34 wird somit die Führungsschiene 4 zwischen der Platte 32 und dem Anschlag 30 klemmend fixiert. Auch bei diesem Ausführungsbeispiel ist die Aussparung 6 im Wesentlichen formschlüssig durch die Abdeckung 20 ausgefüllt.

Die Abdeckung 20 kann an einer Vorderseite der Führungsschiene 4 flächenbündig angeordnet sein, so dass durch die Montage der Abdeckung 20 auch optisch ein ansprechendes Erscheinungsbild erhalten wird. Das Material der Abdeckung 20 kann Kunststoff, Metall oder eine Kombination dieser Materialien sein. Die Abdeckung 20 kann ferner auch mehrteilig ausgebildet sein, wobei zu Montagezwecken die einteilige Ausbildung der Abdeckung 20 bevorzugt ist.

### Bezugszeichenliste

- 1: Schrankmöbel
- 2: Seitenwand
- 3: Oberboden
- 4: Führungsschiene
- 5: Laufbahn
- 6: Aussparung
- 7: Mitnehmer
- 8: Gehäuse
- 9: Öffnung
- 10: Anschlag
- 11: Durchgangsöffnung
- 12: Schraube
- 13: Kontaktfläche
- 14: Gewindehülse
- 15: Rand
- 16: Steg
- 17, 17': Anschlag
- 18, 18': Öffnung
- 19: Arm
- 20, 20': Abdeckung
- 21: Rand
- 22: Steg
- 23: Öffnung
- 24: Befestigungsabschnitt
- 25: Mutter
- 26: Zylinderschraube
- 27: Rastaufnahme
- 28: Raststeg
- 29: Schraube
- 30: Anschlag
- 31: Öffnung
- 32: Platte
- 33: Öffnung
- 34: Sicherungsmutter
- 35: Steg
- 36: Öffnung
- 40: Steg

## Patentansprüche

1. Beschlag für eine Schiebetür oder eine Faltschiebetür, mit einer Führungsschiene (4), entlang der mindestens ein Laufteil verfahrbar ist, das an Laufbahnen (5) der Führungsschiene (4) geführt ist, wobei an der Führungsschiene (4) mindestens eine Aussparung (6) vorgesehen ist, an der ein Anschlag (17, 17') für ein Laufteil fixiert ist, wobei der Anschlag (17, 17') an einer Abdeckung (20, 20') fixiert ist, die zumindest teilweise in die Aussparung (6) eingreift, **dadurch gekennzeichnet, dass** die Abdeckung (20, 20') einen Vorsprung aufweist, der die Aussparung (6) im Wesentlichen formschlüssig ausfüllt und die Führungsschiene (4) zwischen dem Anschlag (17, 17') und der Abdeckung (20, 20') klemmend eingeschlossen ist, wobei die Abdeckung (20, 20') die Öffnung der Aussparung (6) vollständig überdeckt und die Abdeckung (20, 20') einen Rand (21) aufweist, der auf der Führungsschiene (4) um die Aussparung (6) aufliegt.

2. Beschlag nach Anspruch 1, **dadurch gekennzeichnet, dass** die Aussparung (6) als Langloch ausgebildet ist.

3. Beschlag nach Anspruch 2, **dadurch gekennzeichnet, dass** die Abdeckung (5) an einer Seite des Langloches (6) auf einer Seite der Führungsschiene (4) mit einem Steg (22) aufliegt und auf einer gegenüberliegenden Seite des Langloches auf der gegenüberliegenden Seite der Führungsschiene (4) aufliegt.

4. Beschlag nach einem der vorhergehenden Ansprüche, **dadurch gekennzeichnet, dass** der Steg (22) die Grundfläche der Abdeckung (20, 20') seitlich und/oder in senkrechter Richtung dazu überragt.

5. Beschlag nach einem der vorhergehenden Ansprüche, **dadurch gekennzeichnet, dass** die Führungsschiene (4) aus einem gebogenen Stahlblech mit einer Dicke kleiner als 1,2 mm, vorzugsweise kleiner als 1 mm, ausgebildet ist.

6. Beschlag nach einem der vorhergehenden Ansprüche, **dadurch gekennzeichnet, dass** die Abdeckung (20, 20') integral ausgebildete Befestigungsmittel zur Fixierung des Anschlages (17, 17') aufweist.

7. Beschlag nach einem der vorhergehenden Ansprüche, **dadurch gekennzeichnet, dass** der Anschlag (17) mit der Abdeckung (20) verschraubt ist.

8. Beschlag nach einem der vorhergehenden Ansprüche, **dadurch gekennzeichnet, dass** der Anschlag (17') und die Abdeckung (20') in einer Rastverbindung zueinander festgelegt sind.

9. Beschlag nach einem der vorhergehenden Ansprüche, **dadurch gekennzeichnet, dass** die Abdeckung Teil eines Gehäuses (8) eines Selbsteinzuges ist, bei dem ein bewegbarer Mitnehmer (7) durch die Aussparung (6) zugänglich ist.

## Claims

1. A fitting for a sliding door or a sliding folding door, having a guide rail (4), along which at least one runner, which is guided on tracks (5) of the guide rail (4), is movable, wherein at least one recess (6), on which a stop (17, 17') for a runner is fixed, is provided on the guide rail (4), wherein the stop (17, 17') is fixed on a cover (20, 20'), which engages at least partially in the recess (6), **characterized in that** the cover (20, 20') has a projection, which fills the recess (6) in an essentially formfitting manner and that the guide rail (4) is enclosed between the stop (17, 17') and the cover (20, 20') by clamping, whereby the cover (20, 20') completely covers the opening of the recess (6) and the cover (20, 20') has an edge (21), which bears on the guide rail (4) around the recess (6).

2. The fitting according to claim 1, **characterized in that** the recess (6) is formed as an oblong hole.

3. The fitting according to claim 2, **characterized in that** the cover (5) bears on one side of the oblong hole (6) on a side of the guide rail (4) with a web (22) and bears on the opposite side of the oblong hole on the opposing side of the guide rail (4).

4. The fitting according to any one of the preceding claims, **characterized in that** the web (22) protrudes beyond the footprint of the cover (20, 20') laterally and/or in the perpendicular direction thereto.

5. The fitting according to any one of the preceding claims, **characterized in that** the guide rail (4) is formed from a bent steel plate having a thickness less than 1.2 mm, preferably less than 1 mm.

6. The fitting according to any one of the preceding claims, **characterized in that** the cover (20, 20') has integrally formed fastening means for fixing the stop (17, 17').

7. The fitting according to any one of the preceding claims, **characterized in that** the stop (17) is screwed together with the cover (20).

8. The fitting according to any one of the preceding claims, **characterized in that** the stop (17') and the cover (20') are fixed in relation to one another in a catch connection.

9. The fitting according to any one of the preceding claims, **characterized in that** the cover is part of a housing (8) of a self-retractor, in which a movable driver (7) is accessible through the recess (6).

## Revendications

1. Ferrure pour une porte coulissante ou une porte pliante coulissante, avec un rail de guidage (4), le long duquel au moins un patin de roulement, qui est guidé sur des rails (5) du rail de guidage (4), est mobile, dans laquelle au moins un évidement (6), sur lequel est fixée une butée (17, 17') pour un patin de roulement, est prévu sur le rail de guidage (4), dans laquelle la butée (17, 17') est fixée sur un couvercle (20, 20'), qui s'engage au moins partiellement dans l'évidement (6), **caractérisé en ce que** le couvercle (20, 20') présente une saillie qui remplit l'évidement (6) essentiellement par complémentarité de forme et **en ce que** le rail de guidage (4) est enserré par serrage entre la butée (17, 17') et le couvercle (20, 20'), le couvercle (20, 20') recouvrant complètement l'ouverture de l'évidement (6) et le couvercle (20, 20') présentant un bord (21) qui s'appuie sur le rail de guidage (4) autour de l'évidement (6).

2. Le ferrure selon la revendication 1, **caractérisé en ce que** l'évidement (6) est formé comme un trou oblong.

3. Le ferrure selon la revendication 2, **caractérisé en ce que** le couvercle (5) s'appuie sur un côté du trou oblong (6) sur un côté du rail de guidage (4) avec une âme (22) et s'appuie sur le côté opposé du trou oblong sur le côté opposé du rail de guidage (4).

4. Le ferrure selon l'une des revendications précédentes, **caractérisé en ce que** l'âme (22) dépasse l'empreinte de la couverture (20, 20') latéralement et/ou dans la direction perpendiculaire à celle-ci.

5. Le ferrure selon l'une des revendications précédentes, **caractérisé en ce que** le rail de guidage (4) est formé d'une plaque d'acier pliée ayant une épaisseur inférieure à 1,2 mm, de préférence inférieure à 1 mm.

6. Le ferrure selon l'une des revendications précédentes, **caractérisé en ce que** le couvercle (20, 20') comporte des moyens de fixation intégrés pour la fixation de la butée (17, 17').

7. Le ferrure selon l'une des revendications précédentes, **caractérisé en ce que** la butée (17) est vissée avec le couvercle (20).

8. Le ferrure selon l'une des revendications précédentes, **caractérisé en ce que** la butée (17') et le couvercle (20') sont fixés l'un par rapport à l'autre dans un raccord de prise.

9. Le ferrure selon l'une des revendications précédentes, **caractérisé en ce que** le couvercle fait partie d'un logement (8) d'un auto-enrouleur, dans lequel un entraîneur mobile (7) est accessible par l'évidement (6).
